# EUROPÄISCHE PATENTSCHRIFT

(11) **EP 0 875 961 B1**
(45) Veröffentlichungstag und Bekanntmachung des Hinweises auf die Patenterteilung: **01.03.2000**
(21) Anmeldenummer: 98106019.7
(22) Anmeldetag: 02.04.1998
(51) Int. Cl.: H01R 13/15

(54) **1-poliges Kontaktsystem**
One pole electrical Contactsystem
Connecteur électrique unipolaire

(30) Priorität: 29.04.1997 DE 19718004
(43) Veröffentlichungstag der Anmeldung: 04.11.1998
(73) Patentinhaber: Harting KGaA, 32325 Espelkamp (DE)
(72) Erfinder: Harting, Dietmar, Dipl. Kaufm., 32339 Espelkamp (DE); Junck, Herbert, Dipl.-Ing., 32312 Lübbecke (DE); Olejarz, Klaus, Dipl.-Ing., 32549 Bad Oeynhausen (DE)

(56) Entgegenhaltungen:
- EP-A- 0 616 387
- US-A- 3 644 869
- PATENT ABSTRACTS OF JAPAN vol. 95, no. 10, 30.November 1995 & JP 07 192794 A (YAZAKI CORP), 28.Juli 1995,

## Beschreibung

Die Erfindung betrifft ein 1-poliges Kontaktsystem für hohe Ströme, bestehend aus einem starren Buchsenteil und einem mit federelastischen Kontaktlamellen versehenen Steckteil.

Bei derartigen Kontaktsystemen zur Übertragung hoher elektrischer Ströme muß der konstruktive Aufbau so ausgelegt sein, daß der elektrische Widerstand (Durchgangswiderstand) des gesamten Kontaktsystems so gering wie möglich ausfällt, da der elektrische Widerstand, in Abhängigkeit vom Stromfluß, für die Erwärmung des Kontaktes im Einsatzfall verantwortlich ist. Dieser geringe Widerstand muß über die gesamte Einsatzdauer des Kontaktes aufrechterhalten werden können. Gleichzeitig wird durch einen entsprechenden Aufbau der einzelnen Kontaktelemente dafür gesorgt, daß nach dem Zusammenstecken von Buchse und Stift eine Selbstverriegelung des Systems erfolgt, die zusätzliche Verriegelungselemente an den Gehäusen des Steckverbinders überflüssig macht.

Es sind Kontaktsysteme bekannt, z.B. aus JP-A-07 192 794, die zur Erlangung eines geringen Kontaktwiderstandes im Innenbereich der Buchse mit speziellen Drahtfedern (Drahtfederkontakte) oder Kontaktlamellenblechen versehen sind. Durch diese Maßnahmen wird erreicht, daß sich sehr viele Kontaktpunkte ergeben und sich somit ein geringer Durchgangswiderstand ausbildet. Als Verriegelungssystem wird häufig die Push-Pull-Verriegelung eingesetzt. Zur Herstellung der Drahtfedern oder Kontaktlamellen sind aufwendige und teure Werkzeuge erforderlich. Die Endmontage erfordert einen hohen Aufwand.
Für das Push-Pull-Verriegelungssystem sind zusätzliche Teile erforderlich (Arretierring, Schiebering), die ebenfalls eine hohe Präzision bei der Herstellung und einen hohen Montageaufwand erfordern. Die Kontakte sind aufgrund der benötigten Werkzeuge zur Herstellung und Montage der Einzelteile nur mit einem hohen finanziellen Aufwand (Investitionskosten) zu fertigen.

Der Erfindung liegt die Aufgabe zugrunde, ein Kontaktsystem für hohe Ströme zu schaffen, das sich ohne hohen zusätzlichen Kostenaufwand für Spezialwerkzeuge und kostspielige Montagevorrichtungen herstellen läßt. Es sollen möglichst nur einfache Drehteile und vorhandene, kostengünstige DIN-Teile Verwendung finden. Für die Verriegelung sollen keine zusätzlichen Bauteile erforderlich sein.

Diese Aufgabe wird dadurch gelöst, daß das Steckteil einen stiftförmigen Ansatz aufweist, daß auf den stiftförmigen Ansatz ein zylinderförmiges, mit Schlitzen versehenes Kontaktteil aufgeschoben ist, wobei die Schlitze in axialer Richtung des Steckteils vorgesehen sind und federelastische Kontaktlamellen ausgebildet sind, daß die freien Enden der Kontaktlamellen zu einem konischen Übergang vom Steckteil zum stiftförmigen Ansatz weisen, und daß am vorderen Ende des Ansatzes ein Druckteil vorgesehen ist, das auf das Kontaktteil einwirken kann, wobei die freien Enden der Kontaktlamellen gegen den Konus gepreßt werden, so daß diese radial nach außen, d. h. gegen die Buchseninnenseite, gedrückt werden.

Vorteilhafte Ausgestaltungen der Erfindung sind in den Ansprüchen 2 bis 7 angegeben.

Die mit der Erfindung erzielten Vorteile bestehen insbesondere darin, daß durch die formschlüssige (Wulst in Rille) und kraftschlüssige (Anpreßkraft Kontaktlamellen an Buchseninnenseite und Stiftkontaktgrundkörper) Verbindung zusätzliche Verriegelungselemente entfallen können. Ein ungewolltes Lösen der Verbindung ist nur durch hohe Zugkräfte am Kontaktsystem möglich. Diese Kräfte treten aber während des normalen Betriebs und auch bei starken Vibrationen nicht auf. Da hohe Kontaktkräfte erzielt werden, wird eine drastische Verringerung des Kontaktwiderstands und somit eine geringere Eigenerwärmung erreicht. Es können höhere Ströme übertragen werden. Bis auf das Druckteil sind alle Einzelteile einfache Drehteile, die kosten günstig gefertigt werden können, oder es sind vorhandene DIN-Teile, die ebenfalls günstig zu beziehen sind. Das Druckteil kann auf einfache und kostengünstige Weise als Druckgußteil hergestellt sein. Insgesamt weist das gesamte Kontaktsystem eine geringe Baugröße auf.

Ein Ausführungsbeispiel der Erfindung ist in der Zeichnung dargestellt und wird im folgenden näher erläutert. Es zeigen
- Fig. 1: die Ansicht eines 1-poligen Kontaktsystems,
- Fig. 2: die Ansicht des Kontaktsystems gem. Fig. 1 in auseinandergezogener Darstellung, und
- Fig. 3: die Ansicht des Kontaktsystems gem. Fig. 1 in auseinandergezogener und perspektivischer Darstellung.

Das in den Fig. 1 bis 3 dargestellte Kontaktsystem besteht im wesentlichen aus einem Buchsenteil 1 und einem Steckteil 2, die ineinander steckbar sind.

Das Buchsenteil, weist im Steckbereich eine 2-fach geschlitzte Bohrung 3 auf, wobei hier die axialen Schlitze 4 vorgesehen sind. Diese Art Buchse ist sehr stabil und hat nur eine geringe Federwirkung. In einer bestimmten Tiefe der Bohrung 3 befindet sich eine Innen-Nut 5 geringer Tiefe und bestimmter Breite, deren Wirkungsweise weiter unten erläutert wird. Zum Anschluß eines Leiters an der der Bohrung gegenüberliegenden Seite, können alle bekannten Anschlußtechniken Verwendung finden. Im vorliegenden Fall handelt es sich um eine Axialschraubklemme 6.
Das Steckteil 2 besteht im wesentlichen aus dem Grundkörper 7 mit beliebigem Anschlußbereich 8 und einem abgesetzten vorderen Bereich 9 mit einer Querbohrung 10 zur Aufnahme eines Querstiftes 11, vorzugsweise eines Knebelkerbstiftes. Weiter zum mittleren Bereich weitet sich der Stift nochmals konisch auf einen größeren Durchmesser, wobei hier der Konus 12 ausgebildet ist. Vor dem Anschlußbereich 8 wird der Durchmesser nochmals größer und ist in diesem Bereich mit einem 2-Flach 13 versehen. Der Leiteranschluß 8 ist im vorliegenden Fall als Bolzenklemme ausgebildet.

Auf dem abgesetzten Ende des Grundkörpers 7 ist ein mit sechs Schlitzen 14 versehenes Kontaktteil 15 mit entsprechender Innenbohrung aufgesetzt. Im geschlitzten Bereich ist der Bohrungsdurchmesser größer, so daß dort leicht federnde Kontaktlamellen 16 entstehen. Die große Bohrung ist am äußeren Ende innenseitig mit einer Fase 17 ausgestattet. Dieser Bereich befindet sich über dem Konus 12 des Grundkörpers. An der Innenseite der Bohrung des Kontaktteils 15 ist ein Federelement 18, vorzugsweise eine Tellerfeder vorgesehen. Diese hält das Kontaktteil auf Distanz zum konischen Bereich des Grundkörpers, so daß die Kontaktlamellen 16 des Kontaktteils noch nicht auf dem Konus 12 des Grundkörpers aufliegen. Sie können noch nach innen federn. Das ist erforderlich, da auf der Außenseite des Kontaktteils, etwa in der Mitte der Kontaktlamellen, eine umlaufende Wulst 19 geringer Höhe vorhanden ist. Der Außendurchmesser der Wulst ist etwas größer als der Innendurchmesser der Bohrung 3 des Buchsenteils 1. Auf dem abgesetzten Ende des Grundkörpers sitzt an der äußeren Stirnfläche des Kontaktteils 15 ein weiteres Federelement 18', vorzugsweise ist auch hier eine Tellerfeder vorgesehen.
Anschließend befindet sich auf dem vorderen Bereich 9 des Grundkörpers ein Druckteil 20, das mit dem Querstift 11 gesichert ist, der in die Querbohrung 10 des abgesetzten Endes des Grundkörpers eingedrückt ist.

Das Druckteil hat eine zylindrische Form mit Innenbohrung und an der Außenseite zwei gegenüberliegende Rippen 21. An der Stirnfläche befindet sich eine Nut 22, die zu den Rippen um 90° versetzt ist.
Die durch die Nut gebildeten Vertiefungen sind über eine ansteigende Gleitfläche mit zwei weiteren Aussparungen (Kerben) an der Stirnfläche verbunden. Diese sind zu den Ausgangsvertiefungen wiederum um 90° versetzt, sie befinden sich somit im Bereich der außenliegenden Rippen 21 des Kontaktteils. Sie haben eine geringere Tiefe, so daß ein gewisser Anstieg vom ersten Kerbenpaar zum um 90° versetzten zweiten Kerbenpaar vorhanden ist. Das Buchsenteil wird so auf das Steckteil gesteckt, daß die zwei Rippen des Schaltelements in die zwei Schlitzte 4 der Buchse eintauchen.

Das Buchsenteil kann dann so weit kraftlos aufgesteckt werden, bis sie auf die Wulst 19 des Kontaktteils stößt. Jetzt muß das Buchsenteil mit etwas Kraftaufwand weitergeschoben werden, so daß die Kontaktlamellen 16 des Kontaktteils leicht nach innen federn und das Buchsenteil so weit auf das Steckteil geschoben werden kann, bis die Wulst des Kontaktteils in die Nut 5 in der Buchseninnenseite einrastet.

Wird jetzt das Buchsenteil um 90° in Uhrzeigerrichtung gedreht, schiebt sich das Druckteil 20 um den Betrag des Anstiegs von der unteren zur oberen Aussparung an der Stirnfläche nach hinten, in Richtung konischer Kontaktbereich am Stiftkontaktgrundkörper. Es wird vom Querstift (Knebelkerbstift) in der entgegengesetzten Richtung gesichert.

Durch diese leichte Rückwärtsbewegung des Kontaktteils berühren die Innenseiten der federnden Kontaktlamellen den konischen Bereich des Grundkörpers (Konus 12) und bewegen sich auf diesem nach außen.
Jetzt kontaktieren sie mit ihren hinteren Außenflächen auch gleichzeitig die Buchseninnenseite und werden gegen diese gepreßt. Es entsteht eine innige Kontaktierung, die durch die zusammengepreßten Federelemente 18, 18' (Tellerfedern) aufrechterhalten wird.

## Patentansprüche

1. 1-poliges Kontaktsystem für hohe Ströme, bestehend aus einem starren Buchsenteil (1) und einem mit federelastischen Kontaktlamellen (16) versehenen Steckteil (2), dadurch gekennzeichnet,
daß das Steckteil (2) einen stiftförmigen Ansatz aufweist,
daß auf den stiftförmigen Ansatz ein zylinderförmiges, mit Schlitzen (14) versehenes Kontaktteil (15) aufgeschoben ist, wobei die Schlitze in axialer Richtung des Steckteils vorgesehen sind und federelastische Kontaktlamellen (16) ausgebildet sind,
daß die freien Enden der Kontaktlamellen zu einem konischen Übergang vom Steckteil zum stiftförmigen Ansatz weisen, und
daß am vorderen Ende des Ansatzes ein Druckteil (20) vorgesehen ist, das auf das Kontaktteil (15) einwirken kann, wobei die freien Enden der Kontaktlamellen (16) gegen den Konus (12) gepreßt werden, so daß diese radial nach außen, d. h. gegen die Buchseninnenseite, gedrückt werden.

2. 1-poliges Kontaktsystem nach Anspruch 1, dadurch gekennzeichnet,
daß das Druckteil (20) durch einen endseitigen Querstift (11) im Ansatzende gegen Abrutschen vom Ansatz gesichert ist.

3. 1-poliges Kontaktsystem nach Anspruch 2, dadurch gekennzeichnet,
daß das Axialspiel des Kontaktteils (15) durch beidseitig angeordnete Federelemente (18, 18')begrenzt ist, wobei die freien Enden der Kontaktlamellen (16) in einer Grundstellung ohne axialer Einwirkung des Druckteils noch nicht mit dem Konus (12) in Berührung gelangen.

4. 1-poliges Kontaktsystem nach einem der vorstehenden Ansprüche 2 und 3, dadurch gekennzeichnet,
daß der Querstift (11) auf eine Schrägfläche des Druckteils (20) einwirkt, wobei bei einer Verdrehung des Druckteils in Bezug auf den Querstift dieses axial verschoben wird, so daß die freien Enden der Kontaktlamellen (16) gegen den Konus (12) gepreßt werden, so daß diese radial nach außen, d. h. gegen die Buchseninnenseite, gedrückt werden.

5. 1-poliges Kontaktsystem nach einem der vorstehenden Ansprüche, dadurch gekennzeichnet,
daß das Druckteil (20) mit mindestens einer Rippe (21) versehen ist, die beim Zusammenfügen der Steckteile in einen entsprechend bemessenen axialen Schlitz (4) des Buchsenteils (1) eintaucht.

6. 1-poliges Kontaktsystem nach einem der vorstehenden Ansprüche 2 bis 5, dadurch gekennzeichnet,
daß die Stirnfläche des Druckteils (20) mit einer radialen Nut (22) versehen ist, in die der Querstift (11) bei Erreichen der Verriegelungsposition einrastet.

7. 1-poliges Kontaktsystem nach einem der vorstehenden Ansprüche, dadurch gekennzeichnet,
daß das Kontaktteil (15) eine umlaufende Ringwulst (19) im Bereich der Kontaktlamellen-Außenseite aufweist, und
daß das Buchsenteil (1) mit einer Innen-Nut (5) versehen ist, in die die Wulst beim Zusammenfügen der Steckteile einrastet.

## Claims

1. Single-pole contact system for high currents, consisting of a rigid socket part (1) and a plug-in part (2) provided with elastic contact lamellae (16), characterised in that the plug-in part (2) has a pin-type projection, in that a cylindrical contact part (15) provided with slots (14) is pushed on to the pin-type projection, the slots being provided in the axial direction of the plug-in part and elastic contact lamellae (16) being formed, in that the free ends of the contact lamellae point towards a conical transition from the plug-in part to the pin-type projection, and in that at the front end of the projection there is a pressure part (20) which can act upon the contact part (15), the free ends of the contact lamellae (16) being pressed against the cone (12) so that they are pressed radially outwards, i.e., against the inside of the socket.

2. Single-pole contact system according to Claim 1, characterised in that the pressure part (20) is secured against slippage from the projection by means of an end transverse pin (11) on the end of the projection.

3. Single-pole contact system according to Claim 2, characterised in that the axial play of the contact part (15) is limited by spring elements (18, 18') disposed on either side, the free ends of the contact lamellae (16) not yet coming into contact with the cone (12) in an initial position without axial action of the pressure part.

4. Single-pole contact system according to one of the preceding Claims 2 and 3, characterised in that the transverse pin (11) acts on an oblique surface of the pressure part (20), the pressure part being axially displaced when it is twisted relative to the transverse pin, so that the free ends of the contact lamellae (16) are pressed against the cone (12), causing them to be pressed radially outwards, i.e., against the inside of the socket.

5. Single-pole contact system according to one of the preceding Claims, characterised in that the pressure part (20) has at least one rib (21) which engages in a correspondingly dimensioned axial slot (4) of the socket part (1) when the plug-type parts are joined.

6. Single-pole contact system according to one of the preceding Claims 2 to 5, characterised in that the end face of the pressure part (20) has a radial groove (22) in which the transverse pin (11) engages when the locking position is attained.

7. Single-pole contact system according to one of the preceding Claims, characterised in that the contact part (15) has an encircling annular bead (19) in the region of the outside of the contact lamellae and in that the socket part (1) has an inner groove (5) in which the bead engages when the plug-type parts are joined.

## Revendications

1. Connecteur électrique unipolaire pour courants forts, composé d'une fiche femelle (1) rigide et d'une fiche mâle (2) pourvue de lamelles de contact (16) flexibles **caractérisée en ce que**
- la fiche mâle (2) comporte un embout en forme de broche,
- sur l'embout en forme de broche est engagée une pièce de contact (15) pourvue de fentes (14) orientées axialement par rapport à la fiche mâle et déterminant les lamelles de contact (16) flexibles,
- les extrémités libres des lamelles de contact sont orientées vers une zone conique de transition entre la fiche mâle proprement dite et son embout en forme de broche,
- à l'extrémité avant de l'embout est prévu un élément de pression (20) agissant sur la pièce de contact (15) en vue d'appliquer les extrémités libres des lamelles de contact (16) sur la zone conique (12) de sorte que lesdites lamelles de contact soient pressées radialement vers l'extérieur, c'est-à-dire contre la paroi intérieure de la fiche femelle.

2. Connecteur électrique unipolaire selon la revendication 1 **caractérisée en ce que** l'élément de pression (20) est sécurisé contre tout risque de dégagement de l'embout par une goupille transversale (11) engagée dans l'extrémité de l'embout.

3. Connecteur électrique unipolaire selon la revendication 2 **caractérisé en ce que** le jeu axial de la pièce de contact (15) est limité de part et d'autre par des éléments de ressort (18), (18'), les extrémités libres des lamelles de contact (16) en position de base sans l'effet axial de l'élément de pression, ne venant pas encore au contact de la zone conique (12).

4. Connecteur électrique unipolaire selon l'une des revendications 2 et 3 **caractérisée en ce que** la goupille transversale (11) agit sur une surface inclinée de l'élément de pression (20) et que l'élément de pression (20), lors d'un mouvement de rotation par rapport à la goupille transversale (11), se déplace axialement de sorte que les extrémités libres des lamelles de contact (16) sont appliquées sur la zone conique (12) et pressées radialement vers l'extérieur, c'est-à-dire contre la paroi intérieure de la fiche femelle.

5. Connecteur électrique unipolaire selon l'une des revendications précédentes **caractérisée en ce que** l'élément de pression (20) est pourvu d'au moins une nervure (21) qui s'engage, lors de l'assemblage des fiches mâle et femelle, dans une fente axiale (4) de dimension correspondante ménagée dans la fiche femelle (1).

6. Connecteur électrique unipolaire selon l'une des revendications 2 à 5 **caractérisée en ce que** la surface frontale de l'élément de pression (20) est pourvue d'une rainure radiale (22) dans laquelle s'engage pour y être bloquée la goupille transversale (11) lorsque la position de verrouillage est atteinte.

7. Connecteur électrique unipolaire selon l'une des revendications précédentes **caractérisée en ce que** la pièce de contact (15) comporte, dans la zone des lamelles de contact, sur tout son pourtour, un bourrelet extérieur (19) et en ce que la fiche femelle (1) est pourvue d'une rainure intérieure (5) dans laquelle s'engage pour y être bloqué ledit bourrelet lors de l'assemblage des fiches mâle et femelle.
